# EUROPÄISCHE PATENTANMELDUNG

(11) **EP 4 616 950 A1**
(43) Veröffentlichungstag der Anmeldung: **17.09.2025**
(21) Anmeldenummer: 25163581.9
(22) Anmeldetag: 13.03.2025
(51) Int. Cl.: B02C 18/30, B02C 18/38

(54) **MASCHINE ZUR VERARBEITUNG VON LEBENSMITTELBLÖCKEN**

(30) Priorität: 15.03.2024 DE 102024107534
(71) Anmelder: MADO GmbH, 72175 Dornhan (DE)
(72) Erfinder: Beilharz, David, 72250 Freudenstadt-Dietersweiler (DE); Sauter, Valentin, 78736 Epfendorf (DE)
(74) Vertreter: Westphal, Mussgnug & Partner Patentanwälte mbB

(57) **Zusammenfassung**

Bereitgestellt wird eine Maschine (1) zur Verarbeitung von Lebensmittelblöcken (200) mit einem Gehäuse (10), mit einem ersten Motor (33), mit einer durch den ersten Motor (33) angetriebenen Welle (30) und mit einer Aufnahme (16) für einen zu verarbeitenden Lebensmittelblock (200),
wobei die Aufnahme (150) zu der angetriebenen Welle (130) hin geöffnet ist, so dass ein Teil des in der Aufnahme (16) aufgenommenen Lebensmittelblocks (200) durch eine Wechselwirkung mit der angetriebenen Welle (30) vom Lebensmittelblock (200) abgetrennt und der weiteren Verarbeitung zugeführt wird, wobei die Maschine (1) eine aktive Blockzuführung (100) aufweist, die beim Verarbeiten eines Lebensmittelblocks (200) eine zusätzlich zur Wirkung der Schwerkraft in Richtung auf die angetriebene Welle (30) hin wirkende Andruckkraft (F1) auf den Lebensmittelblock (200) ausübt.

## Beschreibung

Die Erfindung betrifft eine Maschine zur Verarbeitung von Lebensmittelblöcken mit den Merkmalen des Oberbegriffs des Patentanspruchs 1. Sie ist besonders gut für einen Industriewolf oder Gefrierfleischwolf geeignet.

Lebensmittel werden heutzutage in vielen Fällen in großen Mengen maschinell verarbeitet, insbesondere zerkleinert. Dazu werden Lebensmittelblöcke, z.B. Fleischstücke oder Blöcke aus Fleisch oder pflanzlichen Produkten, die insbesondere auch durch das Zusammenfrieren mehrerer Teilstücke erzeugt werden können, in eine beispielsweise als Trichter oder Rutsche ausgeführte Aufnahme einer Maschine eingeführt, die zu einer von einem Motor angetriebenen Welle hin offen ist, so dass das Gewicht des in die Aufnahme eingeführten Lebensmittelblocks diesen an die Welle und insbesondere an mindestens eine im Bereich dieser Aufnahme zumindest abschnittsweise spiralförmig um die Welle herum verlaufende und mit der Welle verbundene Schneide drückt. Die durch den Motor hervorgerufene Drehung der Welle führt dazu, dass ein Streifen von dem Lebensmittelblock abgetrennt und der weiteren Verarbeitung, beispielsweise in einem Schneidsatz, zugeführt wird.

Eine bekannte Maschine zur Verarbeitung von Fleisch, die nach diesem Prinzip arbeitet, ist beispielsweise der Industriewolf vom Typ Mado Gigant MEW 734 der Anmelderin.

Ein Problem dieser Herangehensweise ergibt sich dabei daraus, dass es zwei unterschiedliche Kräfte benötigt. Nach dem Abtrennen eines Streifens von dem Lebensmittelblock benötigt es eine geringe Kraft welche den Lebensmittelblock nach führt jedoch nicht die Schnecke verbiegt. Wenn nun ein weiterer Streifen des Lebensmittelblocks abgetrennt werden soll benötigt es eine große Kraft welche der Kraft die durch die Schnecke auf den Lebensmittelblock wirkt entgegen wirkt und den Lebensmittelblock in Position hält.

Die Aufgabe der Erfindung besteht daher darin, eine verbesserte Maschine zur Verarbeitung von Lebensmittelblöcken bereitzustellen, bei der insbesondere die Variation der Kraft, mit der ein Lebensmittelblock zur Verarbeitung auf die Welle gedrückt wird, reduziert wird.

Diese Aufgabe wird gelöst durch eine Maschine zur Verarbeitung von Lebensmittelblöcken mit den Merkmalen des Patentanspruchs 1. Vorteilhafte Weiterbildungen der Erfindung sind Gegenstand der abhängigen Ansprüche.

Eine erfindungsgemäße Maschine zur Verarbeitung von Lebensmittelblöcken weist ein Gehäuse, einen ersten Motor, eine durch den ersten Motor angetriebene Welle und eine Aufnahme für einen zu verarbeitenden Lebensmittelblock, auf. Dabei ist die Aufnahme, die beispielsweise als Trichter oder Rutsche ausgeführt sein kann, zu der angetriebenen Welle hin geöffnet, so dass ein Teil des in der Aufnahme aufgenommenen Lebensmittelblocks durch eine Wechselwirkung mit der angetriebenen Welle, die beispielsweise mit einer Schnecke und/oder mit einer Schneide versehen sein kann, vom Lebensmittelblock abgetrennt und der weiteren Verarbeitung zugeführt werden kann.

Erfindungswesentlich ist, dass die Maschine eine aktive Blockzuführung aufweist, die beim Verarbeiten eines Lebensmittelblocks eine zusätzlich zur Wirkung der Schwerkraft in Richtung auf die angetriebene Welle hin wirkende Andruckkraft auf den Lebensmittelblock ausübt. Die Größe der Andruckkraft kann dabei konstant sein oder variieren. Bevorzugt wirkt die Andrucckraft kontinuierlich, also während der gesamten Verarbeitung des Lebensmittelblocks, wobei darunter auch eine Situation fällt, in der ein neu in die Aufnahme eingeführter Lebensmittelblock für eine kurze Zeit bereits mit der Welle wechselwirkt, ehe die Komponente der aktiven Blockzuführung, mit der die Kraft auf den Lebensmittelblock ausgeübt wird, zur Anlage gebracht werden kann.

Gemäß einer bevorzugten Ausführungsform der Erfindung weist die aktive Blockzuführung mindestens einen Niederhalter auf, der mittels eines Antriebs innerhalb der Aufnahme so bewegt werden kann, dass er die zusätzlich zur Wirkung der Schwerkraft in Richtung auf die angetriebene Welle hin wirkende Andruckkraft auf den Lebensmittelblock ausübt. Dabei kann der Niederhalter insbesondere am Lebensmittelblock, bevorzugt an dessen von der Öffnung weg zeigenden bzw. entgegen der Bewegungsrichtung des Lebensmittelblocks bei seiner Verarbeitung liegenden Oberseite, anliegen. Dabei zeigt die Praxis, dass ein Anliegen an einem Abschnitt dieser Seite des Lebensmittelblocks ausreichend ist.

In einer bevorzugten Weiterbildung weist die aktive Blockzuführung mindestens eine umlaufenden Kette oder mindestens ein umlaufendes Laufband auf, an dem der mindestens eine Niederhalter angeordnet ist. Dadurch kann die Verarbeitungsgeschwindigkeit gesteigert werden, weil die Zufuhr des nächsten Lebensmittelblocks vereinfacht wird und man insbesondere nicht warten muss, bis der Niederhalter in eine Ladeposition gebracht ist, weil der Niederhalter einfach weiterläuft, bis er mit dem neu zugeführten Lebensmittelblock wechselwirkt. Grundsätzlich ist es bei dieser Konfiguration sogar möglich, einen weiteren Lebensmittelblock noch während der Bearbeitung eines Lebensmittelblocks zuzuführen.

Die Zeiten, bis ein Niederhalter zur Anlage mit einem neu zugeführten Lebensmittelblock kommt können minimiert werden, wenn man bei dieser Ausführungsform der aktiven Blockzuführung mehr als einen Niederhalter an der umlaufenden Kette oder an dem umlaufenden Laufband anordnet.

Insbesondere dann, wenn die Größe der zu verarbeitenden Lebensmittelblöcke von Charge zu Charge variieren kann, ist es vorteilhaft, wenn die Niederhalter lösbar an der umlaufenden Kette oder an dem umlaufenden Laufband angeordnet sind, so dass ihre Anzahl und/oder ihre Form angepasst werden kann.

Besonders bevorzugt ist es, wenn ein Abschnitt der umlaufenden Kette oder des umlaufenden Laufbands zwischen einem ersten Umlenkmittel und einem zweiten Umlenkmittel geführt ist. Grundsätzlich können auch weitere Umlenkmittel vorhanden sein. Besonders geeignete Umlenkmittel sind bei der Verwendung von Ketten Zahnräder, die auf einer Achse angeordnet sind; bei der Verwendung eines Laufbands sind Laufrollen oder Walzen besonders geeignet.

Bevorzugt ist es dabei, wenn das erste Umlenkmittel und das zweite Umlenkmittel so positioniert oder so positionierbar sind, dass der zwischen dem ersten Umlenkmittel und dem zweiten Umlenkmittel verlaufende Abschnitt der umlaufenden Kette oder des umlaufenden Laufbands im Wesentlichen parallel zu einer Oberfläche der Aufnahme -beispielsweise zu einer Trichterwand oder zu einer schiefen Ebene, die eine Rutsche bildetverläuft, entlang derer sich der zu verarbeitenden Lebensmittelblock auf die Welle zu bewegt. Auf diese Weise kann der Kraftübertrag zwischen Niederhalter und Lebensmittelblock konstant gehalten werden und das Nachführen des Lebensmittelblocks in Richtung der Welle optimiert werden.

Besonders bevorzugt ist es, wenn das Umlenkmittel, das beim Verarbeiten eines Lebensmittelblocks der angetriebenen Welle der Maschine zur Verarbeitung von Lebensmittelblöcken am nächsten liegt, für eine Bewegung in Gegenrichtung zur Umlaufrichtung der Kette oder des Laufbands gesperrt ist. Dies kann insbesondere dadurch realisiert werden, dass sie mit einem Freilauf versehen ist. Die Sperrichtung des Freilaufs ist dabei die Gegenrichtung zur Umlaufrichtung der Kette oder des Laufbands.

Durch eine solche Sperrung werden bei der Wechselwirkung des Lebensmittelblocks mit der Welle entstehende Kräfte, die den Lebensmittelblock zurückschieben, aufgenommen. Dies ermöglicht es, die Kraft, die die aktive Blockzuführung erzeugen muss, zu reduzieren, was sich nicht nur vorteilhaft auf den Antrieb der aktiven Blockzuführung aufweist, sondern auch einer Überbelastung der Welle durch die von der aktiven Blockzuführung ausgeübte Kraft vorbeugt.

Besonders bevorzugt wird eines der Umlenkmittel durch einen zweiten Motor angetrieben. Dafür bietet sich insbesondere ein weiter von der angetriebenen Welle der Maschine zur Verarbeitung von Lebensmittelblöcken entfernt liegendes Umlenkmittel an. Der Antrieb durch den Motor kann dabei direkt oder indirekt erfolgen.

Besonders bevorzugt ist es, wenn das vom zweiten Motor angetriebene Umlenkmittel mit einer Kupplung vom zweiten Motor entkoppelbar ist, weil dadurch die Wartung und Reinigung der aktiven Blockzuführung erleichtert werden kann. Um den Bedienkomfort zu erhöhen ist es dabei vorteilhaft, wenn ein Betätigungsmittel zur Entkopplung des vom zweiten Motor angetriebenen Umlenkmittels vom zweiten Motor außerhalb des Gehäuses angeordnet ist.

Eine weitere für die Wartung und Reinigung der aktiven Blockzuführung vorteilhafte Ausführungsform sieht vor, dass die aktive Blockzuführung aus einer ersten Position, in der die aktive Blockzuführung in der Aufnahme aufgenommen ist oder in die Aufnahme hineinragt, in eine zweite Position, in der die aktive Blockzuführung außerhalb des Gehäuses angeordnet ist, überführbar ist.

Ungewollte Verunreinigungen können vermieden werden, wenn ein Deckel zum zumindest teilweisen Abdecken der Aufnahme vorhanden ist.

Weiter optimiert werden kann der Betrieb einer Maschine zur Verarbeitung von Lebensmittelblöcken dadurch, dass die Maschine zur Verarbeitung von Lebensmittelblöcken eine Ladevorrichtung zum Nachführen von Lebensmittelblöcken in die Aufnahme aufweist.

Eine besonders komfortable und kontrollierte Nachführung von zu verarbeitenden Lebensmittelblöcken ist möglich, wenn die Ladevorrichtung aus einer ersten Position zum Zuführen eines Lebensmittelblocks zur Ladevorrichtung in eine zweite Position zur Überführung des der Ladevorrichtung zugeführten Lebensmittelblocks in die Aufnahme schwenkbar ist. Beispielsweise kann die erste Position so gewählt sein, dass Lebensmittelblöcke von einem Laufband auf die Ladevorrichtung gefördert werden können und die zweite Position so gewählt sein, dass sie die Oberfläche der Ladevorrichtung, auf der der Lebensmittelblock ruht, zu einer geradlinigen Verlängerung einer Oberfläche der Aufnahme, auf der sich der Fleischblock auf die Welle zu bewegt, macht.

Besonders bequem für das Bedienpersonal der Maschine zur Verarbeitung von Lebensmittelblöcken ist es, wenn die Ladevorrichtung mittels eines Antriebs, beispielsweise mittels eines weiteren Motors oder mittels eine Hubzylinders, schwenkbar ist.

In einer vorteilhaften Weiterbildung dieser Variante ist mindestens ein Sensor vorgesehen, der die Position der Ladevorrichtung überwacht und mindestens ein Sensor vorgesehen, der die Position der aktiven Blockzuführung überwacht. Basierend auf den Signalen dieser Sensoren kann dann, beispielsweise durch eine Steuerungs-SPS, die Maschine zur Verarbeitung von Lebensmittelblöcken gesteuert werden. Insbesondere kann dadurch das Nachführen von Lebensmittelblöcken so getaktet werden, dass eine möglichst kontinuierliche Verarbeitung durch die Maschine erfolgen kann.

Die Erfindung wird nachfolgend anhand von Figuren, die Ausführungsbeispiele darstellen, näher erläutert. Es zeigt:
- Fig.1:: Eine Außenansicht eines Ausführungsbeispiels einer Maschine zur Verarbeitung von Lebensmittelblöcken mit einer aktiven Blockzuführung in ihrer Arbeitsposition und mit einer Ladevorrichtung in Position zum Zuführen eines Lebensmittelblocks zur Ladevorrichtung;
- Fig.2:: eine Querschnittsdarstellung der Maschine zur Verarbeitung von Lebensmittelblöcken aus Figur 1;
- Fig.3:: eine Darstellung einer aktiven Blockzuführung;
- Fig.4:: eine Querschnittsdarstellung, eines Teils der Maschine zur Verarbeitung von Lebensmittelblöcken aus Figur 1, die die Funktion der aktiven Blockzuführung aus Figur 3 bei der Verarbeitung eines Lebensmittelblocks veranschaulicht;
- Fig.5:: eine Detaildarstellung des Umlenkmittels der aktiven Blockzuführung aus Figur 3, das beim Verarbeiten eines Lebensmittelblocks der angetriebenen Welle der Maschine zur Verarbeitung von Lebensmittelblöcken am nächsten liegt, im Querschnitt;
- Fig.6:: eine Detaildarstellung des Antriebs der aktiven Blockzuführung aus Figur 3;
- Fig.7:: eine Außenansicht der Maschine zur Verarbeitung von Lebensmittelblöcken aus Figur 1 mit aus der Arbeitsposition herausgeklappter aktiver Blockzuführung und mit Ladevorrichtung in der Position zur Überführung eines der Ladevorrichtung zugeführten Lebensmittelblocks in die Aufnahme; und
- Fig.8:: eine Querschnittsdarstellung der Maschine zur Verarbeitung von Lebensmittelblöcken aus Figur 7;

Da in allen Figuren dasselbe Ausführungsbeispiel dargestellt ist, werden jeweils dieselben Bezugszeichen verwendet. Allerdings sind zur Verbesserung der Übersichtlichkeit nicht in allen Figuren alle Bezugszeichen eingezeichnet.

Figur 1 zeigt eine Außenansicht eines Ausführungsbeispiels einer Maschine 1 zur Verarbeitung von Lebensmittelblöcken. Man erkennt ein Gehäuse 10, das auf Füßen 11 steht und in dessen unterem Bereich eine Wartungsklappe 12 und Trittstufen 13 angeordnet sind. Die Decke 14 des Gehäuses 10 weist eine Öffnung auf, die mit einem schwenkbaren Deckel 15 teilweise verschlossen werden kann. Die Öffnung ermöglicht den Zugang zu einer als Rutsche ausgeführten Aufnahme 16. An die Aufnahme 16 angrenzend ist eine Ladevorrichtung 20 schwenkbar an einer Wand des Gehäuses angeordnet; in der in Figur 1 gezeigten Situation befindet sie sich in einer Zuführposition, beispielsweise in Verlängerung eines nicht gezeigten Förderbands, mit Lebensmittelblöcke auf die Ladevorrichtung 20 befördert werden können.

In der Darstellung der Figur 1 ragt eine aktive Blockzuführung 100 in die Aufnahme 16 hinein, die an der Wand des Gehäuses 10 bei geeigneter Einstellung des Hebels 17, dessen Funktion weiter unten im Zusammenhang mit Figur 6 näher erläutert wird, schwenkbar angeordnet ist, die der Wand, an der die Ladevorrichtung 20 schwenkbar angeordnet ist, gegenüber liegt. Damit befindet sich die aktive Blockzuführung 100 in Figur 1 in ihrer Arbeitsposition.

Ebenfalls in Figur 1 zu erkennen ist ein Ausgabeabschnitt 18 für verarbeitete Lebensmittel, beispielsweise für verarbeitetes Fleisch, der insbesondere in seinem Inneren auch ein Verarbeitungsmittel, beispielsweise einen Messersatz, und ein Auffangmittel aufweisen kann, das aber in Figur 1 nicht sichtbar ist.

In der Querschnittsdarstellung der Maschine 1 zur Verarbeitung von Lebensmittelblöcken gemäß Figur 2 erkennt man zusätzliche Aspekte oben beschriebener Komponenten und weitere, im Inneren des Gehäuses 10 angeordnete Komponenten. Insbesondere erkennt man hier die angetriebene Welle 30, die mit einer Schneide 32 zum Abtrennen von Lebensmittelstücken vom verarbeiteten Lebensmittelblock und einer Schnecke 31 zum Abtransport des abgetrennten Fleisches zum Ausgabeabschnitt 18 versehen ist. Die angetriebene Welle 30 wird vom ersten Motor 33 über einen Riemenantrieb 34 und ein Getriebe 35 angetrieben.

Ferner ist in Figur 2 gut zu erkennen, dass die Aufnahme 16 eine als Rutsche dienende schräge verlaufende Wand 16a und eine vertikal verlaufende Wand 16b aufweist, an der sich die aktive Blockzuführung 100 in ihrer Arbeitsposition abstützt. Die Wände 16a und 16b sind aber nicht direkt miteinander verbunden, sondern bilden eine Öffnung, so dass die Aufnahme 16 zur angetriebenen Welle 30 hin offen ist und ein Lebensmittelblock auf der als Rutsche dienenden Wand 16a auf die angetriebene Welle 30 rutscht.

Darüber hinaus zeigt Figur 2 auch noch, dass die Ladevorrichtung 20 über einen Hebelarm 21 und eine Zugstange 22 mit einem Antrieb 23 verbunden ist. Ist ein Lebensmittelblock auf die Ladevorrichtung 20 gefördert worden, kann diese durch Betätigung des Antriebs 23 in die in den Figuren 7 und 8 gezeigte Position zur Überführung eines der Ladevorrichtung zugeführten Lebensmittelblocks in die Aufnahme 16 gebracht werden, in der die Ladevorrichtung 20 eine Verlängerung der als Rutsche dienenden Wand 16a der Aufnahme 16 bildet, was dann dazu führt, dass der Lebensmittelblock in die Aufnahme 16 rutscht.

Schließlich erkennt man in Figur 2 noch zwei Sensoren 41,42, mit denen die Position der Ladevorrichtung 20 überwacht wird und zwei Sensoren 43,44, mit denen die Position der aktiven Blockzuführung 100 überwacht wird. Die Überwachung mittels dieser Sensoren 41,42,43,44 ermöglicht eine perfekt getaktete Zufuhr des jeweils nächsten Lebensmittelblocks, so dass eine im Wesentliche kontinuierliche Verarbeitung durch die Maschine 1 zur Verarbeitung von Lebensmittelblöcken ermöglicht und damit der Durchsatz durch diese Maschine 1 erhöht wird.

Ein beispielhafter Aufbau der aktiven Blockzuführung 100 ist in Figur 3 dargestellt. Die aktive Blockzuführung 100 weist zwei Rahmenteile 101,102 auf, deren Form annähernd einem rechtwinkligen Dreieck mit einem Fortsatz entsprechen, bei dem jedoch die Spitzen, an denen eine Kathete 101a,101b,102a,102b mit der Hypotenuse 101c,102c verbunden sind, abgeflacht sind. Wenn die aktive Blockzuführung 100 in der in der Schnittdarstellung der Figur 2 dargestellten Arbeitsposition ist, verlaufen die Katheten 101a,102a in etwa horizontal und die Katheten 101b,102b in etwa vertikal, während die Hypotenusen 101c,102c im Wesentlichen parallel zu der als Rutsche für die Lebensmittelblöcke dienenden Wand 16a der Aufnahme 16 verlaufen.

Weiter erkennt man in Figur 3, dass bei beiden Rahmenteilen 101,102 jeweils die Kathete 101a,102a über die Spitze des rechtwinkligen Dreiecks, die mit der Kathete 101b,102b gebildet wird, hinaus durch einen Fortsatz 101d,102d verlängert wird. Die Enden der Fortsätze 101d,102d werden durch eine Stange 103 verbunden und bilden mit dieser Stange 103 und Befestigungsabschnitten 104 jeweils ein Scharnier, das ein Herausklappen der aktiven Blockzuführung 100 in die in den Figu-ren 7 und 8 dargestellte herausgeklappte Position ermöglicht.

Die aktive Blockzuführung 100 weist zwei Niederhalter 110,111 auf, die in gleichem Abstand voneinander jeweils an zwei umlaufenden Ketten 113,114 befestigt sind. Diese umlaufenden Ketten 113,114 sind jeweils über zwei Umlenkmittel 115,116 geführt, die jeweils durch zwei auf einer gemeinsamen Achse 117,118 befestigte Zahnräder gebildet werden. Wie man in der Darstellung der Figur 4 exemplarisch für die umlaufende Kette 113 sieht, greifen die Zahnräder 119,120 in die umlaufende Kette 113 ein; dasselbe gilt für die Zahnräder, die mit der umlaufenden Kette 114 wechselwirken, von denen in den Figuren jedoch nur das Zahnrad 123 zu erkennen ist.

Die Achsen 117,118 sind im Bereich der abgeflachten Spitzen, an denen eine Kathete 101a,101b bzw. 102a,102b mit der Hypotenuse 101c bzw. 102c verbunden ist, in den Rahmenteilen 101,102 drehbar gelagert, was unten noch genauer erläutert wird; zudem wird das Umlenkmittel 115 durch den zweiten Motor 121 angetrieben, so dass die Niederhalter 110,111 in eine umlaufende Bewegung gebracht werden.

Die Querschnittsdarstellung eines Teils der Maschine zur Verarbeitung von Lebensmittelblöcken aus Figur 1 gemäß Figur 4 mit eingeführtem Lebensmittelblock 200 veranschaulicht die Funktion der aktiven Blockzuführung aus Figur 3 bei der Verarbeitung des Lebensmittelblocks 200. Insbesondere erkennt man in der Figur 4, dass der Niederhalter 110 an einem Abschnitt der von der angetriebenen Welle 30 abgewandten Seite des Lebensmittelblocks 200 zur Anlage gebracht wird, so dass er in dieser Position angetrieben durch den zweiten Motor 121 eine Andruckkraft F1 auf den Lebensmittelblock 200 ausübt, die zusätzlich zur Wirkung der Schwerkraft auf den Lebensmittelblock 200, die mit zunehmender Verarbeitung des Lebensmittelblocks 200 abnimmt, den Lebensmittelblock 200 in Richtung auf die Welle 30 drückt. Als Konsequenz aus der in Figur 4 mit einem Pfeil veranschaulichten Drehung der angetriebenen Welle 30 und ihrer Wechselwirkung mit dem Lebensmittelblock 200 entsteht aber auch eine Gegenkraft F2.

Um diese Gegenkraft F2 aufzunehmen ist, wie man besonders gut in Figur 5 erkennt, das Umlenkmittel 116 für eine Bewegung in Gegenrichtung zur Umlaufrichtung der umlaufenden Ketten 113,114 oder des Laufbands gesperrt, indem es mit einem Freilauf 122 versehen ist, der die Kraft F2 aufnimmt, weil diese in Sperrrichtung des Freilaufs 122 wirkt.

Figur 6 zeigt eine Detaildarstellung des Antriebs der aktiven Blockzuführung aus Figur 3 im Querschnitt betrachtet. Insbesondere zeigt die Figur 6, dass das zwischen den Rahmenteilen 101,102 aufgenommene Umlenkmittel 115 mit Achse 117 und Zahnrädern 119,123 durch Betätigung des durch den außerhalb der Gehäuses 10 angeordneten Hebel 17 realisierten Betätigungsmittels über eine Kupplung 124 mit dem zweiten Motor 121 gekoppelt bzw. von diesem entkoppelt werden kann, indem die aktive Blockzuführung 100 durch die Betätigung des Hebels seitlich versetzt wird. Nur im entkoppelten Zustand kann die aktive Blockzuführung 100 aus der Aufnahme 16 herausgeklappt werden.

Die Figuren 7 bzw. 8 unterscheiden sich von den Darstellungen der Figuren 1 bzw. 2 lediglich dadurch, dass sie die Maschine 1 mit aus der Arbeitsposition herausgeklappter aktiver Blockzuführung 100 zeigen und die Maschine 1 mit ihrer Ladevorrichtung 20 in der Position zur Überführung eines der Ladevorrichtung 20 zugeführten Lebensmittelblocks 200 in die Aufnahme 16 zeigen.

### Bezugszeichenliste

- 1: Maschine
- 10: Gehäuse
- 11: Füße
- 12: Wartungsklappe
- 13: Auftritt / Treppe
- 14: Decke
- 15: Deckel
- 16: Aufnahme
- 16a,16b: Wand
- 17: Hebel
- 18: Ausgabeabschnitt
- 20: Ladevorrichtung
- 21: Hebelarm
- 22: Zugstange
- 23: Antrieb
- 30: angetriebene Welle
- 31: Schnecke
- 32: Schneide
- 33: erster Motor
- 34: Riemenantrieb
- 35: Getriebe
- 41,42: Sensor
- 43,44: Sensor
- 100: aktive Blockzuführung
- 101,102: Rahmenteil
- 101a,101b: Kathete
- 101c: Hypotenuse
- 101d: Fortsatz
- 102a,102b: Kathete
- 102c: Hypotenuse
- 102d: Fortsatz
- 103: Stange
- 104: Befestigungsabschnitt
- 110,111: Niederhalter
- 113,114: Kette
- 115,116: Umlenkmittel
- 117,118: Achse
- 119,120: Zahnrad
- 121: zweiter Motor
- 122: Freilauf
- 123: Zahnrad
- 124: Kupplung
- 200: Lebensmittelblock
- F1: Andruckkraft
- F2: Gegenkraft

## Patentansprüche

1. Maschine (1) zur Verarbeitung von Lebensmittelblöcken (200) mit einem Gehäuse (10), mit einem ersten Motor (33), mit einer durch den ersten Motor (33) angetriebenen Welle (30) und mit einer Aufnahme (16) für einen zu verarbeitenden Lebensmittelblock (200),
wobei die Aufnahme (16) zu der angetriebenen Welle (130) hin geöffnet ist, so dass ein Teil des in der Aufnahme (16) aufgenommenen Lebensmittelblocks (200) durch eine Wechselwirkung mit der angetriebenen Welle (30) vom Lebensmittelblock (200) abgetrennt und der weiteren Verarbeitung zugeführt wird,
**dadurch gekennzeichnet, dass** die Maschine (1) eine aktive Blockzuführung (100) aufweist, die beim Verarbeiten eines Lebensmittelblocks (200) eine zusätzlich zur Wirkung der Schwerkraft in Richtung auf die angetriebene Welle (30) hin wirkende Andruckkraft (F1) auf den Lebensmittelblock (200) ausübt.

2. Maschine (1) zur Verarbeitung von Lebensmittelblöcken (200) nach Anspruch 1,
**dadurch gekennzeichnet, dass** die aktive Blockzuführung (100) mindestens einen Niederhalter (110,111) aufweist, der mittels eines Antriebs innerhalb der Aufnahme (16) so bewegt werden kann, dass er die zusätzlich zur Wirkung der Schwerkraft in Richtung auf die angetriebene Welle (30) hin wirkende Andruckkraft (F1) auf den Lebensmittelblock (200) ausübt.

3. Maschine (1) zur Verarbeitung von Lebensmittelblöcken (200) nach Anspruch 2,
**dadurch gekennzeichnet, dass** die aktive Blockzuführung (100) mindestens eine umlaufenden Kette (113,114) oder mindestens ein umlaufendes Laufband aufweist, an dem der mindestens eine Niederhalter (110,111) angeordnet ist.

4. Maschine (1) zur Verarbeitung von Lebensmittelblöcken (200) nach Anspruch 3,
**dadurch gekennzeichnet, dass** ein Abschnitt der umlaufenden Kette (113,114) oder des umlaufenden Laufbands zwischen einem ersten Umlenkmittel (115) und einem zweiten Umlenkmittel (116) geführt ist.

5. Maschine (1) zur Verarbeitung von Lebensmittelblöcken (200) nach Anspruch 4,
**dadurch gekennzeichnet, dass** das erste Umlenkmittel (115) und das zweite Umlenkmittel (116) so positioniert oder so positionierbar sind, dass ein zwischen dem ersten Umlenkmittel (115) und dem zweiten Umlenkmittel (116) verlaufender Abschnitt der umlaufenden Kette (113,114) oder des umlaufenden Laufbands im Wesentlichen parallel zu einer Wand (16a) der Aufnahme (16) verläuft, entlang derer sich der zu verarbeitende Lebensmittelblock (200) auf die angetriebene Welle (30) zu bewegt.

6. Maschine (1) zur Verarbeitung von Lebensmittelblöcken (200) nach einem der Ansprüche 4 oder 5,
**dadurch gekennzeichnet, dass** das Umlenkmittel, das beim Verarbeiten eines Lebensmittelblocks (200) der angetriebenen Welle (30) der Maschine (1) zur Verarbeitung von Lebensmittelblöcken (200) am nächsten liegt, für eine Bewegung in Gegenrichtung zur Umlaufrichtung der umlaufenden Kette (113,114) oder des Laufbands gesperrt ist, vorzugsweise indem es mit einem Freilauf (122) versehen ist.

7. Maschine (1) zur Verarbeitung von Lebensmittelblöcken (200) nach einem der Ansprüche 4 bis 6,
**dadurch gekennzeichnet, dass** eines der Umlenkmittel (115,116) durch einen zweiten Motor (121) angetrieben wird.

8. Maschine (1) zur Verarbeitung von Lebensmittelblöcken (200) nach Anspruch 7,
**dadurch gekennzeichnet, dass** das vom zweiten Motor (121) angetriebene Umlenkmittel (115,116) mit einer Kupplung (124) vom zweiten Motor (121) entkoppelbar ist.

9. Maschine (1) zur Verarbeitung von Lebensmittelblöcken (200) nach Anspruch 8,
**dadurch gekennzeichnet, dass** ein Betätigungsmittel zur Entkopplung des vom zweiten Motor (121) angetriebenen Umlenkmittels (115,116) vom zweiten Motor (121) außerhalb des Gehäuses (10) angeordnet ist.

10. Maschine (1) zur Verarbeitung von Lebensmittelblöcken (200) nach einem der Ansprüche 1 bis 9,
**dadurch gekennzeichnet, dass** die aktive Blockzuführung (100) aus einer ersten Position, in der die aktive Blockzuführung (100) in der Aufnahme (16) aufgenommen ist oder in die Aufnahme (16) hineinragt, in eine zweite Position, in der die aktive Blockzuführung (100) außerhalb des Gehäuses (10) angeordnet ist, überführbar ist.

11. Maschine (1) zur Verarbeitung von Lebensmittelblöcken (200) nach einem der Ansprüche 1 bis 10,
**dadurch gekennzeichnet, dass** ein Deckel (15) zum zumindest teilweisen Abdecken der Aufnahme (16) vorhanden ist.

12. Maschine (1) zur Verarbeitung von Lebensmittelblöcken (200) nach einem der Ansprüche 1 bis 11,
**dadurch gekennzeichnet, dass** die Maschine (1) zur Verarbeitung von Lebensmittelblöcken (200) eine Ladevorrichtung (20) zum Nachführen von Lebensmittelblöcken (200) in die Aufnahme (16) aufweist.

13. Maschine (1) zur Verarbeitung von Lebensmittelblöcken (200) nach Anspruch 12,
**dadurch gekennzeichnet, dass** die Ladevorrichtung (20) aus einer ersten Position zum Zuführen eines Lebensmittelblocks (200) zur Ladevorrichtung (20) in eine zweite Position zur Überführung des der Ladevorrichtung (20) zugeführten Lebensmittelblocks (200) in die Aufnahme (16) schwenkbar ist.

14. Maschine (1) zur Verarbeitung von Lebensmittelblöcken (200) nach Anspruch 13,
**dadurch gekennzeichnet, dass** die Ladevorrichtung (20) mittels eines Antriebs (23) schwenkbar ist.

15. Maschine (1) zur Verarbeitung von Lebensmittelblöcken (200) nach Anspruch 14,
**dadurch gekennzeichnet, dass** die Position der Ladevorrichtung (20) mit mindestens einem Sensor überwacht wird, dass die Position der aktiven Blockzuführung (100) mit mindestens einem Sensor überwacht wird, und dass die Signale der Sensoren zur Steuerung der Maschine (1) zur Verarbeitung von Lebensmittelblöcken (200) verwendet werden, so dass eine möglichst kontinuierliche Verarbeitung erfolgt.
